# EUROPÄISCHE PATENTSCHRIFT

(11) **EP 0 039 767 B1**
(45) Veröffentlichungstag und Bekanntmachung des Hinweises auf die Patenterteilung: **06.02.1985**
(21) Anmeldenummer: 81102125.2
(22) Anmeldetag: 20.03.1981
(51) Int. Cl.: B04C 5/081, F28C 3/12

(54) **Zyklon, insbesondere für mehrstufige Wärmetauscher**
Cyclone, especially for multi-stage heat exchanger
Cyclone, en particulier pour échangeur de chaleur à plusieurs étapes

(30) Priorität: 14.05.1980 DE 3018519
(43) Veröffentlichungstag der Anmeldung: 18.11.1981
(73) Patentinhaber: KRUPP POLYSIUS AG, 59269 Beckum (DE)
(72) Erfinder: Heinemann, Otto, Ing. Grad., D-4722 Ennigerloh (DE); Schmits, Heinz-Herbert, Ing. Grad., D-4840 Rheda-Wiedenbrück (DE)
(74) Vertreter: Tetzner, Volkmar, Dr.-Ing. Dr. jur.

## Beschreibung

Die Erfindung betrifft einen Zyklon, insbesondere für mehrstufige Wärmetauscher, mit einer aussenliegenden Eintrittsspirale und einer von unten zugeführten, unmittelbar vor der Eintrittsspirale etwa rechtwinklig umgelenkten Gasleitung.

Mehrstufige Zyklonwärmetauscher werden beispielsweise als Vorwärmer in Zementbrennanlagen verwendet. In dem Bestreben, die Bauhöhe derartiger mehrstufiger Zyklonwärmetauscher zu verringern, versucht man, das Bauvolumen der Zyklone weiter zu verkleinern. Hierbei tauchen jedoch angesichts der hohen Staubbeladung der Gase in solchen Wärmetauschern erhebliche Abscheideprobleme auf.

Um einen annehmbaren Abscheidegrad zu erreichen, sollte sich die aussenliegende Eintrittsspirale über einen Umfangswinkel von mindestens 180° erstrecken. Dies bedingt jedoch ein beträchtliches Bauvolumen und Eigengewicht des Zyklons. Hinzu kommt, dass beim Hintereinanderschalten mehrerer Zyklonstufen die Gasströmung vor Eintritt in den Zyklon eine etwa rechtwinklige Umlenkung erfährt, was zu einer Separation des Staubes im Gas führt und im obersten Teil der Eintrittsspirale eine besonders hohe Staubanreicherung zur Folge hat.

Wird nun ein derartiger Zyklon sehr klein ausgeführt und wird wegen der hohen Betriebstemperaturen nur ein sehr kurzes oder überhaupt kein Tauchrohr eingebaut, so zeigen die praktischen Erfahrungen, dass sich in einem solchen Zyklon kaum noch ein die Abscheidung fördernder Wirbel ausgebildet. Der Wirbel wird vielmehr schon nach etwa einer halben Umdrehung aufgelöst und das Gas strömt durch die Austrittsöffnung zur nächsten Zyklonstufe. In den unteren zwei Dritteln der Bauhöhe des Zyklons erfolgt keine nennenswerte Staubabscheidung durch Wirbelbildung.

Bei einem bekannten Vorwärmer (FR-A-1 454685) sind zwei Zyklone unmittelbar übereinander angeordnet, wobei sich die Trichter des oberen Zyklons an die Gasaustrittsöffnung des unteren Zyklons anschliesst. Die Gaszuleitung zu dieser Zyklonstufe ist geteilt ausgebildet; eine Teilleitung mündet in den unteren Zyklon und die andere Teilleitung in den oberen Zyklon ein.

Man hat bereits versucht(GB-A-473 484), durch eine bestimmte Bemessung eines konventionell ausgebildeten Zyklons den Abscheidegrad zu verbessern, ohne dabei die Abmessungen und den Druckverlust zu vergrössern.

Es ist weiterhin bekannt (GB-A-354 608), die Eintrittsspirale eines Zyklons in mehrere horizontal nebeneinanderliegende Kanäle zu unterteilen, um den Zyklon auf Teil- bzw. Vollast einstellen zu können.

Schliesslich ist auch bereits eine Ausführung bekannt (DE-C-875 753), bei der die Gaszuleitung zum Zyklon nach der letzten Umlenkung unterteilt ist, wobei die staubreichere obere Strömung weitgehend tangential an einer verhältnismässig tief liegenden Stelle in den Zyklon eingeführt ist, während die staubärmere untere Strömung tangential an einen kleineren um die Zyklonachse gedachten Kreis sowie an einer höher gelegenen Stelle in den Zyklon eintritt.

Der Erfindung liegt die Aufgabe zugrunde, einen Zyklon der eingangs genannten Art so auszubilden, dass bei etwa gleichem Druckverlust und Abscheidegrad das Bauvolumen und das Eigengewicht wesentlich verringert werden.

Diese Aufgabe wird erfindungsgemäss durch die Kombination folgender Merkmale gelöst:
a) die Eintrittsspirale ist in mehrere übereinander liegende Teilspiralen unterteilt;
b) die Teilspiralen besitzen eine unterschiedliche, von oben nach unten abnehmende Länge, wobei sich die oberste Teilspirale über einen Umfangswinkel von mindestens 180° und die unterste Teilspirale über einen Umfangswinkel von mindestens 90° erstreckt;
c) alle Teilspiralen münden in dem Durchmesser des Zyklongehäuses aus, der dem Durchmesser der Gasaustrittsöffnung eines ohne Tauchrohr ausgeführten Zyklons entspricht.

Die Erfindung macht damit von der Erkenntnis Gebrauch, dass einerseits im oberen Bereich der Eintrittsspirale wegen der dort (durch die Umlenkung der Gasströmung in der Gaszuleitung) vorhandenen höheren Staubbeladung ein längerer Abscheideweg und eine höhere Zentrifugalkraft erforderlich sind, während anderseits eine Verringerung der Länge der Eintrittsspirale im unteren Bereich eine Verkleinerung des Durchmessers des Zyklongehäuses in diesem unteren Bereich und damit eine wesentliche Verringerung des Bauvolumens des Zyklons ermöglicht. So hängt insbesondere die erforderliche Höhe des Zyklontrichters vom Durchmesser des Zyklongehäuses am oberen Trichterrand ab; dieser Gehäusedurchmesser wird durch die erfindungsgemässe Unterteilung der Eintrittsspirale und die längenmässige Abstufung der Teilspiralen wesentlich verkleinert.

Gemäss einer Ausführungsform wird die Eintrittsspirale zweckmässig in mindestens drei Teilspiralen von vorzugsweise gleicher Höhe unterteilt. Die Erfahrung hat dabei gezeigt, dass die Grösse von Staubablagerungen auf den sichelförmigen Böden der Teilspiralen von der Grösse der Fläche dieser sichelförmigen Böden abhängen. Wird die Eintrittsspirale in mehrere Teilspiralen unterteilt, so ergeben sich verhältnismässig kleine Bodenflächen der einzelnen Teilspiralen, so dass keine Störungen durch Staubablagerungen auftreten können.

Zweckmässig erstreckt sich die oberste Teilspirale über einen Umfangswinkel zwischen 180° und 360° und die unterste Teilspirale über einen Umfangswinkel zwischen 90 und 180°, vorzugsweise zwischen 135 und 180°. Die dazwischen liegenden Teilspiralen werden in ihrer Länge entsprechend abgestuft.

Wird der erfindungsgemässe Zyklon ohne Tauchrohr ausgeführt (wie dies besonders in den heissesten Stufen eines mehrstufigen Wärmetauschers zweckmässig ist), so münden alle Teilspiralen in dem Durchmesser des Zyklongehäuses aus, der dem Durchmesser der Gasaustrittsöffnung dieses Zyklons entspricht. Bei einem mit Tauchrohr ausgebildeten Zyklon münden anderseits alle Teilspiralen in den Durchmesser des Zyklongehäuses aus, der dem Durchmesser der Gasaustrittsöffnung eines äquivalenten, ohne Tauchrohr ausgeführten Zyklons entspricht.

Zwei Ausführungsbeispiele der Erfindung sind in der Zeichnung veranschaulicht. Es zeigen:
Fig. 1 einen Horizontalschnitt (längs der Linie I-I der Fig. 2) durch ein erstes Ausführungsbeispiel, eines erfindungsgemässen Zyklons,
Fig. 2 einen Vertikalschnitt längs der Linie 11-11 der Fig. 1,
Fig. 3 einen Vertikalschnitt längs der Linie III-III der Fig. 1,
Fig. 4 einen Schnitt (entsprechend Fig. 2) durch ein weiteres Ausführungsbeispiel des erfindungsgemässen Zyklons.

Der in den Fig. 1 bis 3 dargestellte Zyklon 1 enthält-anschliessend an eine nicht dargestellte, von unten zugeführte und etwa rechtwinklig umgelenkte Gaszuleitung - eine Eintrittsspirale 2, die in drei übereinanderliegende Teilspiralen 3, 4 und 5 unterteilt ist. Diese drei Teilspiralen 3, 4 und 5 besitzen eine unterschiedliche, von oben nach unten abnehmende Länge. Die oberste Teiispirale 3 erstreckt sich über einen Umfangswinkel von etwa 270°, die mittlere Teilspirale 4 über einen Umfangswinkel von etwa 180° und die unterste Teilspirale 5 über einen Umfangswinkel von etwa 135°.

Alle Teilspiralen 3, 4 und 5 münden in dem Durchmesser D des Zyklongehäuses aus, der dem Durchmesser der Gasaustrittsöffnung 6 dieses ohne Tauchrohr ausgeführten Zyklons entspricht.

An die unterste Teilspirale 4 schliesst sich über ein verhältnismässig kurzes zylindrisches Verbindungsstück 7 ein Gutaustragstrichter 8 an.

Das in Fig. 4 dargestellte Ausführungsbeispiel unterscheidet sich von dem in den Fig. 1 bis 3 dargestellten Zyklon lediglich durch das Vorhandensein eines Tauchrohres 9. Der Durchmesser d dieses Tauchrohres ist etwas kleiner als der Durchmesser D des Zyklongehäuses, in dem die Teilspiralen 3, 4 und 5 der Eintrittsspirale 2 ausmünden.

In der obigen Beschreibung wurde zur Vereinfachung der Erläuterung von einer vertikalen Ausrichtung der Zyklonachse ausgegangen. Es ist selbstverständlich im Rahmen der Erfindung möglich, den Zyklon auch mit einer beliebigen Achsneigung anzuordnen. Die in der Beschreibung der Eintrittsspirale verwendeten Ausdrücke («oberste_{"} bzw. «unterste,, Teilspirale) sind dann sinngemäss anzupassen.

## Patentansprüche

1. Zyklon, insbesondere für mehrstufige Wärmetauscher, mit einer aussenliegenden Eintrittsspirale und einer von unten zugeführten, unmittelbar vor der Eintrittsspirale etwa rechtwinklig umgelenkten Gasleitung, gekennzeichnet durch die Kombination folgender Merkmale:
a) die Eintrittsspirale (2) ist in mehrere übereinanderliegende Teilspiralen (3, 4, 5) unterteilt;
b) die Teilspiralen (3, 4, 5) besitzen eine unterschiedliche, von oben nach unten abnehmende Länge, wobei sich die oberste Teilspirale (3) über einen Umfangswinkel von mindestens 180° und die unterste Teilspirale (5) über einen Umfangswinkel von mindestens 90° erstreckt;
c) alle Teilspiralen (3, 4, 5) münden in dem Durchmesser (D) des Zyklongehäuses aus, der dem Durchmesser der Gasaustrittsöffnung (6) eines ohne Tauchrohr ausgeführten Zyklons entspricht.

2. Zyklon nach Anspruch 1, dadurch gekennzeichnet, dass die Eintrittsspirale (2) in mindestens zwei, vorzugsweise drei Teilspiralen (3, 4, 5) von vorzugsweise gleicher Höhe unterteilt ist.

3. Zyklon nach Anspruch 1, dadurch gekennzeichnet, dass sich die oberste Teilspirale (3) über einen Umfangswinkel zwischen 180° und 360° erstreckt.

4. Zyklon nach Anspruch 1, dadurch gekennzeichnet, dass sich die unterste Teilspirale (5) über einen Umfangswinkel zwischen 90 und 180°, vorzugsweise zwischen 135 und 180°, erstreckt.

5. Zyklon nach Anspruch 1, enthaltend ein Tauchrohr, dadurch gekennzeichnet, dass alle Teilspiralen (3, 4, 5) in dem Durchmesser (D) des Zyklongehäuses ausmünden, der dem Durchmesser der Gasaustrittsöffnung eines äquivalenten, ohne Tauchrohr (9) ausgeführten Zyklons entspricht.

## Claims

1. A cyclone, more particularly for multistage heat exchangers, comprising an externally arranged inlet spiral and a gas pipe which is fed from below and which is bent substantially at a right angle immediately before the inlet spiral, characterised by combination of the following features:
a) the inlet spiral (2) is divided up into several partial spirals (3, 4, 5) lying one above the other;
b) the partial spirals (3, 4, 5) have a different length which decreases downwards, the uppermost partial spiral (3) extending over a peripheral angle of at least 180° and the lowermost partial spiral (5) extending over a peripheral angle of at least 90°;
c) all the partial spirals (3, 4, 5) open in that diameter (D) of the cyclone housing which corresponds to the diameter of the gas outlet opening (6) of a cyclone made without a dip pipe.

2. A cyclone as claimed in Claim 1, characterised in that the inlet spiral (2) is divided into at least two and preferably three partial spirals (3, 4, 5) of preferably equal height.

3. A cyclone as claimed in Claim 1, characterised in that the uppermost partial spiral (3) extends over a peripheral angle of from 180° to 360°.

4. A cyclone as claimed in Claim 1, characterised in that the lowermost partial spiral (5) extends over a peripheral angle of from 90 to 180° and preferably from 135 to 180°.

5. A cyclone as claimed in Claim 1 containing a dip pipe, characterised in that all the partial spirals (3, 4 5) open in that diameter (D) of the cyclone housing which corresponds to the diameter of the gas outlet opening of an equivalent cyclone made without a dip pipe (9).

## Revendications

1. Cyclone, en particulier pour échangeurs de chaleur à plusieurs étages, comprenant une volute extérieure d'entrée et une canalisation de gaz arrivant par le bas et coudée approximativement à angle droit immédiatement au devant de la volute d'entrée, caractérisé par la combinaison des particularités suivantes:
a) la volute d'entrée (2) est subdivisée en plusieurs volutes élémentaires superposées (3, 4, 5);
b) les volutes élémentaires (3, 4, 5) ont des longueurs différentes décroissant de haut en bas, la volute élémentaire supérieure (3) se prolongeant à la circonférence suivant un angle d'au moins 180° et la volute élémentaire inférieure (5), suivant un angle d'au moins 90°;
c) toutes les volutes élémentaires (3, 4, 5) aboutissent au diamètre (D) de l'enveloppe du cyclone qui correspond au diamètre de l'orifice de sortie des gaz (6) d'un cyclone réalisé sans tube plongeur.

2. Cyclone selon la revendication 1, caractérisé en ce que la volute d'entrée (2) est subdivisée en au moins deux, de préférence trois volutes élémentaires (3, 4, 5) de préférence de même hauteur.

3. Cyclone selon la revendication 1, caractérisé en ce que la volute élémentaire supérieure (3) se prolonge à la circonférence suivant un angle compris entre 180° et 360°.

4. Cyclone selon la revendication 1, caractérisé en ce que la volute élémentaire inférieure (5) se prolonge à la circonférence suivant un angle compris entre 90° et 180°, de préférence entre 135° et 180°.

5. Cyclone selon la revendication 1, comprenant un tube plongeur, caractérisé en ce que toutes les volutes élémentaires (3, 4, 5) aboutissent au diamètre (D) de l'enveloppe du cyclone qui correspond au diamètre de l'orifice de sortie des gaz d'un cyclone équivalent, réalisé sans tube plongeur (9).
